# EUROPÄISCHE PATENTSCHRIFT

(11) **EP 0 752 506 B1**
(45) Veröffentlichungstag und Bekanntmachung des Hinweises auf die Patenterteilung: **27.03.2002**
(21) Anmeldenummer: 96108306.0
(22) Anmeldetag: 24.05.1996
(51) Int. Cl.: E04B 7/20

(54) **Dachtafel für geneigte Dächer**
Roofing slab for sloping roofs
Plaque de toiture pour toits inclinés

(30) Priorität: 03.07.1995 DE 19523673
(43) Veröffentlichungstag der Anmeldung: 08.01.1997
(73) Patentinhaber: SÜBA-Cooperation Gesellschaft für Bauforschung, Bauentwicklung und Franchising mbH, 68766 Hockenheim (DE)
(72) Erfinder: Klein, Udo Paul, 68766 Hockenheim (DE)
(74) Vertreter: Brommer, Hans Joachim, Dr.-Ing.

(56) Entgegenhaltungen:
- EP-A- 0 128 613
- EP-A- 0 494 612
- FR-A- 690 706
- FR-A- 1 028 419
- FR-A- 1 215 229
- FR-A- 1 385 621
- GB-A- 1 284 402

## Beschreibung

Die Erfindung betrifft eine Dachtafel für geneigte Dächer, die aus einer selbsttragenden, bewehrten Platte aus aushärtbarem Material, insbesondere Beton oder betonähnlichen Stoffen, besteht, wobei die Dachtafel entlang dem Dachgefälle verlaufende Rippen aus Beton oder betonähnlichen Stoffen aufweist, die einstückig mit der Platte verbunden sind und dass die Rippen an ihrer der Platte abgewandten Seite Befestigungselemente für die Dacheindeckung aufweisen.

Eine vergleichbare Dachtafel ist durch die EP-A 68 470 bekannt. Dabei verlaufen die Rippen nicht nur in Richtung des Dachgefälles, sondern auch quer dazu, so dass sie ein Raster von zahlreichen nebeneinander und übereinander liegenden Vertiefungen bilden. In diese Vertiefungen werden Solarenergie aufnehmende Einrichtungen eingebaut. Zur Befestigung der Dach-Eindeckung ist die bekannte Dachtafel an der Außenseite mit einstückig angeformten Erhebungen versehen, auf die die Dachziegel unmittelbar aufgelegt werden.

Desweiteren sind durch die FR-A 1 028 419 vorgefertigte Beton-Träger mit T-förmigem Querschnitt für Fußböden und Wände bekannt. Diese T-Träger weisen in Längs- und Querrichtung überstehende Bewehrungsstäbe auf, damit sie auf der Baustelle mit entsprechenden benachbarten T-Trägern verhakt und dann durch Mörtel miteinander verbunden werden können. Die nach oben ragenden Rippen können mit einem Streichbalken versehen sein, der zur Aufnahme von Parkettdielen dient.

Schließlich ist durch die EP-A 494 612 eine Dachtafel bekannt, die aus einer ebenen Platte besteht. Diese Platte ist durch zahlreiche parallel zueinander angeordnete und entlang dem Dachgefälle verlaufende Gitterträger bewehrt, wobei die Gitterträger nur mit ihrem Untergurt einbetoniert sind und im übrigen nach oben vorstehen. Am Obergurt der Gitterträger sind Befestigungselemente angeordnet, an denen die Dachlatten montiert werden. Der aus der Platte vorstehende Teil der Bewehrung besteht aus rostfreiem Stahl oder ist mit einem Korrosionsschutzmittel beschichtet.

Der vorliegenden Erfindung liegt die Aufgabe zugrunde, eine Dachtafel anzugeben, die sich gegenüber dem zuletzt beschriebenen Stand der Technik durch günstigeren Materialeinsatz auszeichnet.

Diese Aufgabe wird durch die Merkmale des Patentanspruches 1 gelöst.

Hierdurch ergibt sich der Vorteil, dass auf den Einsatz kostspieligen Edelstahls für die Bewehrung verzichtet werden kann und dass auch die bei Baustahl notwendige Beschichtung mit einem Korrosionsschutz entfällt, denn die Rippen werden gerade etwa so dick ausgeführt, dass ein zuverlässiger Korrosionsschutz für die darin befindliche Bewehrung sichergestellt ist.

Dabei können die Befestigungselemente zusätzlich auch durch Formschluß an den Rippen gehalten werden, etwa indem die Rippen Vorsprünge oder lokale Vertiefungen aufweisen, die mit entsprechenden Gegenflächen der Befestigungselemente korrespondieren. Dadurch kann das Gewicht der Dacheindeckung unmittelbar in die Dachtafel eingeleitet werden und die Stifte, Schraubnägel oder dergleichen brauchen lediglich noch Querkräfte etwa durch Winddruck aufzunehmen.

Dadurch daß die Befestigungselemente aus durchlaufenden Längsträgern bestehen, die entlang dem Dachgefälle verlaufen, kann der Dachdecker die Dachlatten in beliebigen Rasterabständen und in herkömmlicher Weise auf den Längsträgern befestigen.

Als Material für die Längsträger kommt in erster Linie Holz, daneben aber auch Kunststoff, gepreßte Steinwolle oder ein anderer Werkstoff in Betracht, wobei lediglich zu beachten ist, daß er schlecht wärmeleitend sein sollte. Aus diesem Grund kann es auch zweckmäßig sein, den Längsträger nicht großflächig an der Rippe der Dachtafel anliegen zu lassen, sondern ihn nur lokal an mehreren Stellen mit der Rippe zu verbinden, gegebenenfalls unter Zwischenlage von Isoliermaterial. Im übrigen wird die Platte ohnehin großflächig mit Isoliermaterial abgedeckt wie dies bereits bei der vorbekannten Dachtafel der Fall ist. Zweckmäßig erstreckt sich das Isoliermaterial jetzt aber nicht nur bis zu einer Teilhöhe der nach oben ragenden Bewehrung, sondern über diese hinaus bis zumindest zur Oberseite der Rippen, eventuell sogar bis zur Höhe der Befestigungselemente.

Schließlich empfiehlt es sich, an der Oberseite der Befestigungselemente eine Unterspannbahn anzubringen, die sich über die gesamte Dachtafel erstreckt und die Befestigungselemente sowie die zwischen den Rippen angeordnete Isolierung abdeckt.

Die Bewehrung selbst kann in unterschiedlicher Art ausgeführt sein. Im allgemeinen wird man im Bereich der Platte ein Gittergewebe vorsehen, während in den Rippen Gitterträger, Bewehrungskörbe oder einfach gerade durchlaufende Stäbe verwendet werden. Dabei liegt es auch im Rahmen der Erfindung, mit einer vorgespannten Bewehrung zu arbeiten.

Weitere Merkmale und Vorteile der Erfindung ergeben sich aus der nachfolgenden Beschreibung von Ausführungsbeispielen; dabei zeigt
- Figur 1: einen Vertikalschnitt der Dachtafel entlang ihrer Rippe;
- Figur 2: einen Querschnitt durch die Dachtafel gemäß Figur 1;
- Figur 3: eine Draufsicht auf die Dachtafel;
- Figur 4: Rippenquerschnitte für unterschiedliche Bewehrungsvarianten.

Gemäß den Figuren 1 und 2 besteht die Dachtafel aus einer Betonplatte 1, die an ihrer Oberseite mehrere, zueinander parallele, nach oben vorstehende Rippen 2 aufweist. Die Rippen 2 sind unmittelbar an die Platte 1 anbetoniert und haben vorzugsweise einen etwa trapezförmigen Querschnitt, wobei sie sich nach oben verjüngen; selbstverständlich sind aber auch andere Querschnittsformen möglich.

Die Dachtafel ist entsprechend den statischen Erfordernissen bewehrt, und zwar im Bereich der Platte 1 durch eine Bewehrung 3a, im Bereich der Rippen 2 durch eine Bewehrung 3b. Die Bewehrung 3a besteht meist aus einer Gittermatte, zumindest muß sie aber einige quer zu den Rippen 2 verlaufende Stäbe aufweisen. Die Bewehrung 3b erstreckt sich weitgehend über die Höhe der Rippen und weist Unter- und Obergurte auf, damit die Dachtafel genügende Biegesteifigkeit erhält. Sie kann aus einem Gitterträger oder einzeln angeordneten Bewehrungsstäben bestehen, worauf später noch eingegangen wird.

Wesentlich ist nun, daß auf den Rippen 2, die in Richtung des Dachgefälles orientiert sind, Befestigungselemente 4 angeordnet sind, an denen unter Zwischenschaltung von Querträgern 5 die nicht dargestellte Dacheindeckung, meist Ziegel, aufgehängt wird. Die Befestigungselemente 4 bestehen aus länglichen Leisten, liegen flächig an der Oberseite der Rippen 2 auf und erstrecken sich durchgehend über die ganze Länge der Dachtafel. Sie entsprechen den herkömmlichen Sparren und gestatten somit dem Dachdecker die Querträger 5 in Form der üblichen Dachlatten im gewünschten Rasterabstand auf die Leisten 4 zu nageln.

Die Befestigungselemente 4 bestehen im allgemeinen aus Holzleisten und können direkt durch vorstehende Stifte 4a beim Vergießen der Dachtafel mit den Rippen 2 verbunden werden. Es ist jedoch auch möglich, die Befestigungselemente 4 unter Zwischenlage von Isolierkörpern an den Rippen 2 zu befestigen.

Der Zwischenraum zwischen den einzelnen Rippen 2 wird mit Isoliermaterial 6 ausgefüllt. Es erstreckt sich bis nahezu an die Oberseite der Befestigungselemente 4.

Schließlich wird die Oberseite der Dachtafel durch eine Unterspannbahn 7 abgedeckt, die an der Oberseite der Rippen 2, zweckmäßigerweise aber an der Oberseite der Befestigungselemente 4 fixiert ist.

Figur 1 zeigt noch die Auflagerung der Dachtafel auf einer Dachgeschoß- oder Zwischendecke 10. Zu diesem Zweck trägt die Decke 10 einen Auflagerschuh 11, der einbetoniert und/oder mit der Bewehrung der Decke 10 verbunden ist. Er ragt mit seinem Vorsprung in eine entsprechende Ausnehmung 12 in der Platte 1 der Dachtafel hinein und hält letztere durch eine in die genannte Ausnehmung einbetonierte metallische Anschlagfläche 13. Die Anschlagfläche 13 ist zweckmäßig mit der Bewehrung der Platte 1 verbunden, um die lokal eingeleitete Haltekraft in der Dachtafel zu verteilen.

Schließlich erkennt man in Figur 1 noch, wie auf den Befestigungselementen 4, etwa in Form von Holzsparren, die einzelnen Dachlatten 5 im gewünschten Rastermaß aufgenagelt sind.

Figur 4 zeigt verschiedene Bewehrungsmöglichkeiten für die Rippen 2. Wird mit einer vorgespannten Bewehrung gearbeitet, so genügen zwei oder drei übereinander angeordnete, gerade durchlaufende Bewehrungsstäbe, wie dies in Figur 4a und 4b dargestellt ist. Bei schlaffer Bewehrung empfehlen sich die üblichen Gitterträger, etwa gemäß Figur 2 oder Bewehrungskörbe etwa gemäß Figur 4c.

Die Breite der Dachtafeln liegt vorzugsweise zwischen 2,4 m bis 3 m, ihre Länge zwischen 8 m bis 12 m.

Zusammenfassend liegt der Vorteil der erfindungsgemäßen Dachtafel darin, daß für die nach oben vorstehende, im bisher bekannten Fall frei liegende Bewehrung keine Korrosionsschutzmaßnahmen mehr notwendig sind und daß die Betonrippen auf den üblichen Abstand der Dachsparren abgestimmt werden können und somit eine ideale Basis für die Aufnahme der Befestigungselemente für die Dacheindeckung bilden.

## Patentansprüche

1. Dachtafel für geneigte Dächer, die aus einer selbsttragenden, bewehrten Platte (1) aus aushärtbarem Material, insbesondere Beton oder betonähnlichen Stoffen, besteht, wobei die Dachtafel entlang dem Dachgefälle verlaufende Rippen (2) aus Beton oder betonähnlichen Stoffen aufweist, die einstückig mit der Platte (1) verbunden sind, und wobei die Rippen (2) an ihrer der Platte (1) abgewandten Seite Befestigungselemente (4) für eine Dacheindeckung aufweisen,
**dadurch gekennzeichnet,**
**dass** die Bewehrung (3b) der Platte in den Rippen (2) aus Ober- und Untergurten besteht, die entlang dem Dachgefälle verlaufen und von den Rippen (2) allseits umgeben sind und dass die Befestigungselemente (4) aus entlang dem Dachgefälle verlaufenden Längsträgern bestehen, die durch Stifte (4a) oder Schraubnägel in die Rippen (2) einbetoniert sind.

2. Dachtafel nach Anspruch 1,
**dadurch gekennzeichnet,**
**dass** die Befestigungselemente (4) zusätzlich durch Formschluss an den Rippen (2) gehalten sind.

3. Dachtafel nach Anspruch 1,
**dadurch gekennzeichnet,**
**dass** die Befestigungselemente (4) aus Holz, Kunststoff, gepresster Steinwolle oder einem anderen schlecht wärmeleitenden Werkstoff bestehen.

4. Dachtafel nach Anspruch 1,
**dadurch gekennzeichnet,**
**dass** die Befestigungselemente (4) unter Zwischenlage von Isolierkörpern an den Rippen (2) befestigt sind.

5. Dachtafel nach Anspruch 1, **dadurch gekennzeichnet, daß** auf den Platten (1) Isoliermaterial (6) angeordnet ist,
das sich zumindest bis zur Oberseite der Rippen (2), vorzugsweise bis etwa zur Höhe der Befestigungselemente (4), erstreckt.

6. Dachtafel nach Anspruch 1,
**dadurch gekennzeichnet,**
**dass** die Befestigungselemente (4) an ihrer Oberseite durch eine Unterspannbahn (7) abgedeckt sind, die sich nahezu über die gesamte Dachtafel erstreckt.

7. Dachtafel nach Anspruch 1,
**dadurch gekennzeichnet,**
**dass** die Bewehrung (3a, 3b) vorgespannt ist.

## Claims

1. Roofing slab for sloping roofs which comprises a self-supporting, reinforced plate (1) of settable material, particularly concrete or material similar to concrete, wherein the roofing slab has ribs (2) of concrete or material similar to concrete, which extend along the slope of the roof and are integrally connected to the plate (1), and wherein the ribs (2) have fastening elements on their side remote from the plate (1) for a roofing, **characterised in that** the reinforcement (3b) of the plate comprises upper and lower straps in the ribs (2) which extend along the slope of the roof and are surrounded by the ribs (2) on all sides and that the fastening elements (4) comprise stringers which extend along the slope of the roof and are concreted into the ribs (2) by means of pegs (4a) or screws.

2. Roofing slab as claimed in Claim 1, **characterised in that** the fastening elements (4) are additionally retained on the ribs by a form lock.

3. Roofing slab as claimed in Claim 1, **characterised in that** the fastening elements (4) comprise wood, plastic, compressed stone wool or another poor thermally conducting material.

4. Roofing slab as claimed in Claim 1, **characterised in that** the fastening elements (4) are fastened to the ribs (2) with the interposition of insulating bodies.

5. Roofing slab as claimed in Claim 1, **characterised in that** insulating material (6) is arranged on the plate (1), which extends at least to the upper surface of the ribs (2), preferably to about the height of the fastening elements (4).

6. Roofing slab as claimed in Claim 1, **characterised in that** the upper surface of the fastening elements (4) is covered by an underlay sheet (7), which extends over nearly the entire roofing slab.

7. Roofing slab as claimed in Claim 1, **characterised in that** the reinforcement (3a, 3b) is prestressed.

## Revendications

1. Plaque de toiture pour toits en pente, composée d'une plaque autoporteuse armée (1) en un matériau pouvant durcir, notamment en béton ou en matériaux semblables au béton, sachant que la plaque de toiture présente des nervures (2) en béton ou en matériaux semblables au béton le long de la pente du toit, qui font corps avec la plaque (1) et que les nervures (2) présentent sur leur face opposée à la plaque (1) des éléments de fixation (4) pour une couverture du toit, **caractérisée en ce que** l'armature (3b) de la plaque dans les nervures (2) est constituée par des membrures supérieures et inférieures qui s'étendent le long de la pente du toit et sont entourées de tous côtés par les nervures (2), et **en ce que** les éléments de fixation (4) sont composés de longerons s'étendant le long de la pente du toit, qui sont scellés dans le béton des nervures (2) par des broches (4a) ou des clous taraudeurs.

2. Plaque de toiture selon la revendication 1, **caractérisée en ce que** les éléments de fixation (4) sont en plus fixés aux nervures (2) par engagement positif.

3. Plaque de toiture selon la revendication 1, **caractérisée en ce que** les éléments de fixation (4) sont en bois, en matière plastique, en laine de roche compactée ou en un autre matériau conduisant peu la chaleur.

4. Plaque de toiture selon la revendication 1, **caractérisée en ce que** les éléments de fixation (4) sont fixés aux nervures (2) en intercalant des éléments isolants.

5. Plaque de toiture selon la revendication 1, **caractérisée en ce qu'**un matériau isolant (6) est posé sui les plaques, qui s'étend au moins jusque sur le dessus des nervures (2), de préférence environ jusqu'à la hauteur des éléments de fixation (4).

6. Plaque de toiture selon la revendication 1, **caractérisée en ce que** la face supérieure des éléments de fixation (4) est recouverte par une membrane de sous-toiture (7) qui s'étend presque sur l'ensemble de la plaque de toiture.

7. Plaque de toiture selon la revendication 1, **caractérisée en ce que** l'armature (3a, 3b) est précontrainte.
